# EUROPÄISCHE PATENTSCHRIFT

(11) **EP 1 031 667 B1**
(45) Veröffentlichungstag und Bekanntmachung des Hinweises auf die Patenterteilung: **19.11.2008**
(21) Anmeldenummer: 00100618.8
(22) Anmeldetag: 13.01.2000
(51) Int. Cl.: E03F 7/00, E02B 7/40

(54) **Abflusssystem**
Flow system
Système d'écoulement

(30) Priorität: 22.02.1999 DE 19907583
(43) Veröffentlichungstag der Anmeldung: 30.08.2000
(73) Patentinhaber: Güthler, Renate, 79790 Küssaberg-Küssnach (DE)
(72) Erfinder: Güthler, Harald, 79790 Küssaberg-Küssnach (DE)
(74) Vertreter: Weiss, Peter

(56) Entgegenhaltungen:
- WO-A-97/21005
- DE-A- 2 642 747
- DE-A- 4 414 093
- DE-A- 19 537 274
- US-A- 3 894 563
- US-A- 4 349 296
- US-A- 4 455 106

## Beschreibung

Die vorliegenden Erfindung betrifft ein Abflusssytem für einen Kanal gemäß dem Oberbriff des Anspruchs 1.

Derartige Abflusssysteme sind in vielfältigster Form und Ausführung bekannt und gebräuchlich. Es sind insbesondere Massnahmen zum Gewässerschutz notwendig, welche häufig viel zu teuer in der Herstellung sind. So fordert beispielsweise der Gesetzgeber Rückhaltebecken zum Schutz der Vorfluter, d.h., Bäche, Flüsse und Seen.

Ferner besteht ein Handlungsbedarf beim Erschliessen von Neubaugebieten, wenn Kanäle im alten Stadtbereich überlastet sind. Insbesondere eine Entsiegelung und Versickerung sind selten ausreichend, so dass entweder noch Pufferbecken gebaut werden müssen oder ein Austausch von Kanalsträngen zur Absicherung der Altstadtgebiete fällig werden.

Zudem lassen sich herkömmliche Abflusssysteme meist nur kostenaufwendig regeln und steuern, sind teuer in der Wartung und verzeichnen daher äusserst hohe Betriebskosten. Zudem soll insbesondere der Umweltschutz bei einer Reduzierung der Becken- und insbesondere Kanalvolumen verbessert werden. Es sollen ferner Investitionskosten eingespart bzw. gesenkt werden.

Die DE 195 37 274 A1 offenbart ein Sperrwerk zum Schutz von Sturmfluten, bei welchem ein seitlich schwenkbares gewölbtes Wehr mittels Seilzügen in ein gegenüberliegendes Auffanglager einschwenkbar ist. Diese starre Konstruktion ist sehr aufwendig und lässt keine Regelung von unterschiedlichen Strömen automatisiert im Betrieb zu.

Auch die DE 26 42 747 A offenbart eine Flutreuse, bei welcher im Strom winkelig ausklappbare Elemente angeordnet sind, um eine Strömung zu beeinflussen.

Ein herkömmlich horizontal hochverschwenkbares Wehr ist in der US 4,455,106 beschrieben.

Der vorliegenden Erfindung liegt daher die Aufgabe zugrunde, ein Abflusssystem zu schaffen, welches die o.g. Nachteile beseitigt und mit welchem auf einfache und kostengünstige Weise ein grosser Mischwasserstrom, beispielsweise bei Starkregen gebremst werden kann, wobei Abflussspitzen vermieden werden sollen.

Ferner sollen Überflutungen verhindert und ein Kläranlagenbetrieb hierdurch optimiert werden. Zudem soll ein derartiges Abflusssystem in herkömmliche Kanalsysteme einsetzbar bzw. herkömmliche Kanalsysteme nachrüstbar bei Reduktion von Installations-, Herstellungs- und Wartungskosten sein.

Das Abflussystem gemäß Anspruch 1 löst diese Aufgabe.

Bei der vorliegenden Erfindung kann in einen herkömmlichen Kanal ein erfindungsgemässes Abflusshindernis eingesetzt werden. Vorzugsweise werden zwei gegenüberliegend angeordnete Abflusshindernisse in einen Kanal eingesetzt. Diese sind gelenkartig und in Strömungsrichtung bewegbar, insbesondere verschwenkbar an Kanalwänden, insbesondere an einer Kanalinnenwand festgelegt. Sie werden von einem Kraftspeicherelement in einer lotrechten Lage zur Kanalwand gehalten.

Bevorzugt ist zwischen einem Abflusshindernis und der Innenwand oder zwischen zwei benachbarten gegenüberliegenden Abflusshindernissen ein Spalt gebildet. Dieser kann in einer geschlossenen Ruhelage auch entfallen.

Auch unterhalb des Abflusshindernisses kann ein Grundablass mit ggf. einem vertieft in einen Sockel eingelassenen Abfluss vorgesehen sein. Auch oberhalb einer Oberkante des Abflusshindernisses kann im Kanal ein Überlauf vorgesehen sein.

Bei der vorliegenden Erfindung strömt Wasser in einen Voraum des Kanales ein, wobei bei sehr grossen Wassermengen bzw. Massenströmen, der Pegel im Voraum bzw. vor dem Abflusshindernis sehr schnell ansteigt. Hierdurch wirken hohe Druckkräfte auf das Abflusshindernis, die dann den Druckkräften nachgeben und einen ggf. gebildeten Spalt entsprechend öffnen. Dabei kann der Spalt derart vergrössert werden, um die gewünschten Wassermengen weiterzuführen, so dass möglichst kein Überlauf über die Schwelle erfolgt. Dieses System arbeitet vorzugsweise rein mechanisch und ist auch rein mechanisch regelbar.

Es dient im wesentlichen zum Abbau und zur Aufnahme von Spitzenbelastungen. Gerade bei Regenereignissen wird durch die Wirkung der Abflusshindernisse das Kanalvolumen gezielt zum Einstau genutzt. Der Abfluss wird auf diese Weise gebremst. Derartige Abflusssysteme, insbesondere Abflusshindernisse können strangweise oder sogar kaskadenförmig eingesetzt werden. Sie sind besonders auch zum Einbau in bisher vorhandene Schächte oder Kanäle geeignet.

Über den Grundablass zwischen Sohle und zumindest einem Abflusshindernis wird ein berechneter Abfluss, beispielsweise zur nächsten Halterung weitergeleitet. Mit zunehmendem Regen entsteht ein Einstau vor dem zumindest einen Abflusshindernis. Die Wasserinhaltsstoffe sinken ab und werden von der Bodenströmung über den Abfluss bzw. über den Grundablass zur Kläranlage transportiert.

Somit kann auch eine grobe Trennung des Mischwassers von Verunreinigungen bzw. Schmutzfracht vorgenommen werden, damit das Ansteigen der Wassermassen frei von diesen ist. Hierdurch führt die zur Entlastung kommende Wassermenge durch das druckbedingte Öffnen des Abflusshindernisses weniger Schmutzfracht mit, die auch zur Reduktion der Spitzen führen. Daher können überlastete Kanäle die abflussverzögerte Wassermenge transportieren.

Ein Austausch der Kanäle entfällt, wobei neue Beckenvolumen entsprechend reduziert werden können.

Dieses Abflusssystem lässt sich durch Kanalnetzberechnung auslegen und entsprechend hierauf lassen sich die Dimensionen der Abflusshindernisse exakt bestimmen.

Insbesondere durch die Optimierung von Abwasseranlagen durch Aktivierung von Retentionsräumen in Kanalisationen und Abflussverzögerung durch den Einsatz des erfindungsgemässen Abflusssystemes können vorhandene und auch neue Kanäle genutzt werden, wobei Abflussspitzen gesenkt und Abflüsse gebremst werden.

Zudem können Überflutungen vermieden werden, wobei auch ein daran angeschlossener Kläranlagenbetrieb optimiert werden kann.

Das vollständige Kanalnetz kann wie ein Schwamm auf rein mechanische Weise sehr kostengünstig und wartungsarm betrieben werden. Zudem ist ein derartiges Abflusssystem nachträglich in jeden Schacht einsetzbar und insbesondere einfach zu regeln. Die Überflutungshäufigkeiten können minimiert werden und hierdurch die Belastung von Vorflutern reduziert werden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte Draufsicht auf ein Abflusssystem für einen Kanal;
Figur 2 einen Querschnitt durch das Abflusssystem, insbesondere durch den Kanal gemäss Figur 1 entlang Linie II-II;
Figur 3 eine schematisch dargestellte Draufsicht auf ein Abflusssystem für einen Kanal gemäss Figur 1 als weiteres Auführungsbeispiel;
Figur 4 einen schematisch dargestellten Querschnitt durch das Abflusssystem, insbesondere durch den Kanal gemäss Figur 3 entlang Linie III-III.

Gemäss Figur 1 weist ein erfindungsgemässes Abflusssystem R₁ einen Kanal 1 auf, welcher aus seitlichen Kanalwänden 2 gebildet ist. Stirnseitig kann der Kanal 1 über Stirnwände 3 verschlossen sein. Im Rahmen der vorliegenden Erfindung liegt jedoch auch ein stirnseitig offener Kanal 1.

Querschnittlich ist, wie insbesondere in Figur 2 dargestellt, der Kanal 1 rechteckartig bis quadratisch aus den Kanalwänden 2 gebildet.

Eine Sohle 4 bildet eine untere Begrenzung, wobei vorzugweise mittig in der Sohle 4 ein vertiefter Abfluss 5 gebildet ist. Bevorzugt verläuft die Sohle 4 mittig leicht geneigt zum Abfluss 5. Der Abfluss 5 kann quadratisch, rechteckartig oder auch halbkreisartig ausgebildet sein.

Das Wasser strömt in einer Strömungsrichtung X über einen Kanalzulauf 6 durch den Kanal 1 zu einem Kanalablauf 7. Zwischen Kanalzulauf 6 und Kanalablauf 7 ist vorzugsweise der Kanal 1 mit einem leichten Gefälle versehen.

Wichtig bei der vorliegenden Erfindung ist jedoch, dass in dem Kanal 1, wie insbesondere aus den Figuren 1 und 2 hervorgeht, zumindest ein Abflusshindernis 8.1, 8.2 eingesetzt ist. Das Abflusshindernis 8.1, 8.2 ist gelenkartig über ein Gelenk 9 mit einer Kanalinnenwand 10 und insbesondere in Strömungsrichtung X verschwenkbar gelagert.

Bevorzugt ist das Abflusshindernis 8.1, 8.2 plattenartig aus symmetrischen Plattenelementen gebildet, an welche vorzugsweise andernends des Gelenkes 9 ein Kraftspeicherelement 11, insbesondere als Druckfederelement ausgebildet, gelenkartig angreift und mit der Kanalinnenwand 10 der Kanalwand 2 gleichfalls gelenkartig verbunden ist..

Dabei schliessen Kraftspeicherelement 11 und das Plattenelement des Abflusshindernisses 8.1 in einer Ruhe-und Ausgangslage vorzugsweise einen Winkel β von etwa 45° ein.

In einer Ruhelage liegen die Abflusshindernisse 8.1, 8.2, insbesondere deren Plattenelemente in einer Ebene E und vorzugsweise lotrecht zu der Kanalwand 2, bzw. zu der Kanalinnenwand 10.

Dabei ist zwischen den beiden Abflusshindernissen 8.1, 8.2 ein Spalt 12 gebildet, welcher Wasser, insbesondere Abwasser od. dgl., welches in Strömungsrichtung X durch den Kanalzulauf 6 in den Kanal 1 einmündet, durchströmen kann.

Steigt in einem Vorraum 13 des Kanals 1 der Flüssigkeitsspiegel stark an, so erhöht sich der Druck auf die beiden Abflusshindernisse 8.1, 8.2, welche dem Druck der Wassermassen durch Zusammendrücken des Kraftspeicherelementes 11 nachgeben. Auf diese Weise werden rein mechanisch die Abflusshindernisse 8.1, 8.2 in Strömungsrichtung X bewegt, so dass der Spalt 12 vergrössert wird. Durch diesen grösseren Spalt lässt sich ein erheblich grösserer Volumenstrom an Wasser hindurchbewegen, so dass sich auf diese Weise das Abflusshindernis 8.1, 8.2 von selbst regelt.

Zur Feineinstellung einer Ruhelage kann eine Trimmeinrichtung 14 vorgesehen sein, welche die Länge des Kraftspeicherelementes 11 und insbesondere die Lage des Abflusshindernisses 8.1, 8.2 begrenzt. Ferner soll daran gedacht sein, die Federsteifigkeit bzw. die Federkonstante oder sogar eine Vorspannung des Kraftspeicherelementes 11 mechanisch zu verändern, um Einfluss auf das Federverhalten nehmen zu können.

Das durch den Spalt 12 ausströmende Wasser gelangt dann durch den Kanal 1, insbesondere durch den Kanalablauf 2 nach aussen und kann dort weitergeführt werden.

Wie ferner aus Figur 2 hervorgeht, ist unterhalb einer Unterkante 15 des Abflusshindernisses 8.1, 8.2 eine Öffnung, insbesondere spaltartig ein Grundablass 16 gebildet, welcher schlitzartig ausgebildet ist. Zu dem Grundablass 16 gehört ebenfalls der in die Sohle 4 eingelassene Abfluss 5. Der Grundablass 16 kann durch eine Höhenverstellung des zumindest einen Abflusshindernisses 8.1 bis 8.3 verändert werden.

An eine Oberkante 17 des Abflusshindernisses 8.1, 8.2 schliesst ein Überlauf 18 an, welcher eine Überlauföffnung 19 bildet. Diese dient als zusätzliche Sicherung vor grossen Wassereintritten, wird allerdings bei einer richtigen Auslegung des Abflusssystemes nicht benutzt.

Das Wasser strömt maximal bis zu Oberkante 17 der Abflusshindernisse 8.1, 8.2.

Die Funktionsweise des vorliegenden Ausführungsbeispiels ist folgende:

Strömt Wasser, Abwasser, Regenwasser od. dgl. über den Kanalzulauf 6 in den Kanal 1, so wird bei geringen Mengen das Wasser durch den Abfluss 5, insbesondere Trockenwetterabfluss geleitet. Steigt der Wasserspiegel an, so durchströmt er den vollständigen Grundablass 16 sowie zumindest teilweise den Spalt 12.

Bei stark ansteigendem Wasser kann sich das Wasser im Voraum 13 aufstauen, wobei bei einer bestimmten Druckbeaufschlagung der Abflusshindernisse 8.1, 8.2 deren Kraftspeicherelemente 11 in Strömungsrichtung X nachgeben und aufschwenken.

Hierdurch wird der Spalt 12 kontinuierlich geöffnet und lässt eine grössere Wassermenge in den nachfolgenden Kanal 1 einströmen. Hierdurch wird eine Abflussverzögerung durch Retentionsräume bzw. Rückstauräume gebildet. Hierdurch kann eine Regenwasserbehandlung erfolgen.

Ferner werden hierdurch Abflussspitzen abgebaut, unerwünschte Rückstaus werden verhindert und Retentionsräume nutzbar gemacht.

Wichtig bei der vorliegenden Erfindung ist jedoch auch, dass eine Regelung und Steuerung und insbesondere Beeinflussung der Wassermengen durch das druckbeaufschlagte Aufschwenken der Abflusshindernisse 8.1, 8.2 rein mechanisch erfolgt. Hierdurch lassen sich derartige Abflusssysteme R₁ sehr kostengünstig herstellen, warten und regeln.

Im Rahmen der vorliegenden Erfindung soll auch liegen, dass beispielsweise die Kraftspeicherelemente 11 durch Torsionsfederelemente, Spiralfederelemente od. dgl. ersetzt werden können, die auch im Bereich der Gelenke 9 angeordnet sein können. Hier soll der Erfindung keine Grenze gesetzt sein.

Mitumfasst von der vorliegenden Erfindung ist, dass beispielsweise nur ein einziges Abflusshindernis 8.1 oder 8.2 in den Kanal 1 in oben beschriebener Weise eingesetzt ist. Dabei kann der Spalt 12 dann zwischen der Kanalinnenwand 10 der Kanalwand 2 und dem Plattenelement gebildet sein. Dieser kann auch schmal oder in jeder gewünschten beliebigen Breite als Grundeinstellung voreingestellt sein. Die Funktionsweise ist die oben beschriebene.

In einem weiteren Ausführungsbeispiel der vorliegenden Erfindung gemäss Figur 3 ist ein Abflusssystem R₂ aufgezeigt, welches entsprechend in oben beschriebener Weise aufgebaut ist. Im wesentlichen wird hier nicht nochmals auf die einzelnen Bauteile eingegangen. Unterschiedlich ist jedoch, dass ein Abflusshindernis 8.3 einseitig von einer der beiden Kanalwände 2 aus mehreren Elementen 20.1 bis 20.3 gebildet ist. Das erste Element 20.1 erstreckt sich in einem Winkel α von etwa 0° bis 90° in den Kanal 1 hinein, wobei in Strömungsrichtung X das Element 20.1 winkelig angestellt ist.

Im Anschluss an das vorzugsweise plattenartige Element 20.1 schliesst ein bogenartiges Element 20.2 an. Über Verbindungsgelenke 21 stehen die Elemente 20.1, 20.2 gelenkartig miteinander in Verbindung.

Im Anschluss an das Element 20.2 schliesst ein plattenartig gebildetes Element 20.3, vorzugsweise leicht geneigt zur Kanalwand 2 in Strömungsrichtung, insbesondere zur Kanalinnenwand 10 an und mündet dort in eine Führungsschiene 22 und ist dort über ein Rollenelement 23 bewegbar gelagert. Dabei kann das Rollenelement 23 ein Rad, Zahnrad od. dgl. sein.

Wird nun Wasser, Abwasser od. dgl. dem Kanal 1 zugeführt, so wird ein Druck auf das flächenartig ausgebildete Element 20.1 ausgeübt, wenn der Wasserspiegel im Kanal 1 ansteigt. Hierdurch wird der Spalt 12, welcher zwischen dem Element 20.2 und der Kanalinnenwand 10 gebildet ist durch Verschieben des Abflusshindernisses 8.3, insbesondere durch endseitiges Verfahren des Elementes 20.3 in der Führungsschiene 22 in Strömungsrichtung X, wie es in Figur 3 gestrichelt dargestellt ist, vergrössert. Eine grössere Menge an Wasser kann nachströmen.

Ein Kraftspeicherelement 11 kann endseitig mit dem Element 20.3 in der Führungsschiene 22 verbunden sein und kann dieses, beispielsweise, wenn es als Druckfeder ausgebildet ist, zurück in eine lotrechte Ausgangs- bzw. Ruhelage, zurückbewegen.

Andernends ist das Kraftspeicherelement 11 über eine Arretiereinrichtung 24, beispielsweise einem festlegbaren Zahnrad, Rad od. dgl. in der Führungsschiene 22 lageveränderbar. Hierdurch kann Einfluss auf die Lage des Elements 20.3 und insbesondere auf eine Vorspannung des Kraftspeicherelementes 11 genommen werden.

Im Rahmen der vorliegenden Erfindung soll auch liegen, dass zwei derartige Abflusshindernisse 8.3, entsprechend dem Ausführungsbeispiel gemäss Figur 1 auch gegenüberliegend angeordnet sein können, um dann einen vorzugsweise mittig angeordneten Spalt 12 in oben beschriebener Weise zu verändern.

Auch soll vom vorliegenden Erfindungsgedanken umfasst sein zwei gegenüberliegende Abflusshindernisse 8.1, 8.2 bzw. 8.3 im Kanal 1 vorzusehen, welche auch ausserhalb einer gemeinsamen Ebene E, beispielsweise versetzt im Kanal angeordnet sind.

Figur 4 zeigt einen ähnlichen Querschnitt entsprechend Figur 2, wobei unterhalb der Unterkante 15 des Abflusshindernisses 8.3 der Grundablass 16 gebildet ist und oberhalb der Oberkante 17 der Überlauf 18 mit Überlauföffnung 19 vorgesehen sind. Der Spalt 12 ist allerdings zwischen der Kanalinnenwand 10 und dem bogenartigen Element 20.2 ausgebildet.

**Positionszahlenliste**

| | | | | | |
|---|---|---|---|---|---|
| 1 | Kanal | 34 | | 67 | |
| 2 | Kanalwand | 35 | | 68 | |
| 3 | Stirnwände | 36 | | 69 | |
| 4 | Sohle | 37 | | 70 | |
| 5 | Abfluss | 38 | | 71 | |
| 6 | Kanalzulauf | 39 | | 72 | |
| 7 | Kanalablauf | 40 | | 73 | |
| 8 | Abflusshindernis | 41 | | 74 | |
| 9 | Gelenk | 42 | | 75 | |
| 10 | Kanalinnenwand | 43 | | 76 | |
| 11 | Kraftspeicherelement | 44 | | 77 | |
| 12 | Spalt | 45 | | 78 | |
| 13 | Vorraum | 46 | | 79 | |
| 14 | Trimmeinrichtung | 47 | | | |
| 15 | Unterkante | 48 | | | |
| 16 | Grundablass | 49 | | R₁ | Abflusssystem |
| 17 | Oberkante | 50 | | R₂ | Abflusssystem |
| 18 | Überlauf | 51 | | | |
| 19 | Überlauföffnung | 52 | | E | Ebene |
| 20 | Element | 53 | | | |
| 21 | Verbindungsgelenk | 54 | | X | Strömungseinrichtung |
| 22 | Führungsschiene | 55 | | | |
| 23 | Rollenelement | 56 | | | |
| 24 | Arretiereinrichtung | 57 | | | |
| 25 | | 58 | | | |
| 26 | | 59 | | | |
| 27 | | 60 | | α | Winkel |
| 28 | | 61 | | β | Winkel |
| 29 | | 62 | | | |
| 30 | | 63 | | | |
| 31 | | 64 | | | |
| 32 | | 65 | | | |
| 33 | | 66 | | | |

## Patentansprüche

1. Abflusssytem für einen Kanal (1) mit einem Kanalzulauf (6) und einem Kanalablauf (7), wobei wenigstens ein in Strömungsrichtung (X) bewegbares Abflusshindernis (8.1 bis 8.3) zum Begrenzen, Steuern, Regeln oder Beeinflussen eines Wasserstromes vorgesehen ist, wobei das Abflusshindernis (8.1 bis 8.3) aus mehreren Elementen (20.1 bis 20.3) gebildet ist, wobei die einzelnen Elemente (20.1 bis 20.3) gelenkartig über Verbindungsgelenke (21) miteinander verbunden sind,
**dadurch gekennzeichnet,**
**dass** ein erstes Element (20.1) geneigt zur Kanalwand (2) in einem Winkel (α) von etwa 0° bis 90° im Kanal (1) angeordnet und dort Verschwenkbar gelagert ist, wobei daran ein zweites Element (20.2) bogen- und gelenkartig anschliesst und ein drittes Element (20,3) in Ruhelage zur Kanalwand (2) eine etwa geneigte Verbindung herstellt, damit der zwischen dem zweiten Element (20.2) und der Kanalinnenwand (10) gebildete Abstand vergrössert bzw. Vekleinert werden kann.

2. Abflusssytem nach Anspruch 1, **dadurch gekennzeichnet, dass** das zumindest eine Abflusshindernis (8.1 bis 8.3) in einer Ruhelage in etwa quer zum Kanal (1) angeordnet ist.

3. Ablusssytem nach Anspruch 1 oder 2, **dadurch gekennzeichnet, dass** zwei im Kanal (1) gegenüberliegend angeordnete Abflusshindernisse (8.1 bis 8.3) vorgesehen sind, welche quer zum Kanal (1) angeordnet in einer gemeinsamen Ebene (E) liegen.

4. Abflusssystem nach wenigstens einem der Ansprüche 1 bis 3, **dadurch gekennzeichnet, dass** zwischen einem Abflusshindernis (8.3) und einer Kanalwand (2) oder zwischen zwei im Kanal (1) gegenüberliegenden Abflusshindernisse (8.1 bis 8.3) ein vertikaler Spalt (12) gebildet ist.

5. Abflusssystem nach wenigstens einem der Ansprüche 1 bis 4, **dadurch gekennzeichnet, dass** oberhalb einer Oberkante (17) des zumindest einen Abflusshindernisses (8.1 bis 8.3) im Kanal (1) ein Überlauf (18), insbesondere eine Überlauföffnung (19) gebildet ist.

6. Abflusssystem nach wenigstens einem der Ansprüche 1 bis 5, **dadurch gekennzeichnet, dass** zwischen einer Unterkante (15) des zumindest einen Abflusshindernisses (8.1 bis 8.3) und einer Sohle (4) des Kanales (1) ein zumindest teilweise spaltartiger Grundablass (16) gebildet ist, welcher ggf. durch eine Höhenverstellung des Abflusshindernisses (8.1 bis 8.3) veränderbar ist.

7. Abflusssystem nach Anspruch 6, **dadurch gekennzeichnet, dass** die Sohle (4) zu einem mittig vorgesehenen vertieften Abfluss (5), insbesondere Trockenwetterabfluss geneigt ausgebildet ist.

8. Abflusssystem nach wenigstens einem der Ansprüche 1 bis 7, **dadurch gekennzeichnet, dass** das zumindest eine Abflusshindernis (8.1 bis 8.3) gelenkartig über wenigstens ein Gelenk (9) mit dem Kanal (1) in Verbindung steht.

9. Abflusssystem nach wenigstens einem der Ansprüche 1 bis 8, **dadurch gekennzeichnet, dass** dem zumindest einen Abflusshindernis (8.1 bis 8.3) wenigstens ein Kraftspeicherelement (11), insbesondere Druckfederelement zugeordnet ist, welches mit dem Kanal (1) und dem Abflusshindernis (8.1 bis 8.3) gelenkig in Verbindung steht.

10. Abflusssystem nach Anspruch 9, **dadurch gekennzeichent, dass** die Federkonstante des Kraftspeicherelementes (11) mechanisch veränderbar und beliebig einstellbar ist.

11. Abflusssystem nach Anspruch 9 oder 10, **dadurch gekennzeichnet, dass** an das Kraftspeicherelement (11) eine Trimmeinrichtung (14) zur Feineinstellung der Lage des Abflusshindernisses (8.1 bis 8.3) im Kanal (1) anschliesst.

12. Abflusssystem nach wenigstens einem der Ansprüche 1 bis 11, **dadurch gekennzeichnet, dass** das zumindest eine Abflusshindernis (8.1 bis 8.3) plattenartig, ggf. hohlkörperartig ausgebildet ist.

13. Abflusssystem nach wenigstens einem der Ansprüche 1 bis 12, **dadurch gekennzeichent, dass** ein drittes Element (20,3) endseitig entlang der Kanalwand (2) in einer Führungsschiene (22) geführt und gelagert ist.

14. Abflusssystem nach Anspruch 13, **dadurch gekennzeichnet, dass** das dritte Element (20.3) in der Führungsschiene (22) mit einem Kraftspeicherelement (11) in Verbindung steht, welches ggf. in der Führungsschiene (22) lageveränderbar eingesetzt ist.

15. Abflusssystem nach wenigstens einem der Ansprüche 4 bis 14, **dadurch gekennzeichnet, dass** bei Druckbeaufschlagung mittels eines Wasserstromes das zumindest eine Abflusshindernis (8.1 bis 8.3) in Strömungsrichtung (X) bewegbar ist und der Spalt (12) oder ein durch die Bewegung der Absperrhindernisse (8.1 bis 8.3) entstehenden Spalt (12) veränderbar, insbesondere vergrösserbar ist.

16. Abflusssystem nach Anspruch 15, **dadurch gekennzeichnet, dass** bei Verringerung einer Druckbeaufschlagung durch ein Abnehmen des Wasserstromes das Abflusshindernis (8.1 bis 8.3) entgegen der Strömungsrichtung (X) bewegbar und hierdurch der Spalt (12) verkleinerbar, insbesondere verschliessbar ist.

17. Ablusssystem nach wenigstens einem der Ansprüche 5 bis 16, **dadurch gekennzeichnet, dass** bei einem Ansteigen des Wasserstromes bis an die Oberkante (17) des Abflusshindernisses (8.1 bis 8.3) eine Schwenkbewegung in Strömungsrichtung (X) erfolgt und bei resultierendem Abnehmen eines Wasserstrompegels ein Schliessen des Abflusshindernisses (8.1 bis 8.3) erfolgt.

## Claims

1. A drain-system for a channel (1), having a channel-supply (6) and a channel-discharge (7), wherein at least one movable drain-barrier (8.1 to 8.3) for bordering, controlling, regulation or affecting a water flow is provided in a direction of flow (X), wherein said drain-barrier (8.1 to 8.3) respectively emanating from one side of the two channel walls, is formed of several elements (20.1 to 20.3), wherein said single elements (20.1 to 20.3) are hinge-like connected with each other by hinge joints (21),
**characterized in that**
a first element (20.1) is inclined arranged to a channel wall (2) with an angle (α) of about 0° to 90 in the channel (1) and pivotally born there, wherein a second element (20.2) is arc-like and hinge-like connected thereon, and a third element (20.3) creates in a rest position a slightly inclined connection with the channel wall (2) such that the distance formed between the second element (20.2) and the channel inner wall (10) can be increased and decreased, respectively.

2. The drain-system according to claim 1, **characterized in that** in a rest position at least one drain barrier (8.1 to 8.3) is approximately transversely arranged to the channel (1).

3. The drain-system according to claim 1 or 2, **characterized in that** two drain barriers (8.1 to 8.3) oppositely arranged within the channel (1) are provided, which are located in a common plain (E) when transversely arranged to the channel (1).

4. The drain-system according to at least one of the claims 1 to 3, **characterized in that** a vertical gab (12) is formed between a drain barrier (8.3) and a channel wall (2) or between two facing barriers (8.1 to 8.3) in the channel (1).

5. The drain-system according to at least one of the claims 1 to 4, **characterized in that** above an upper edge (17) of the at least one drain barrier (8.1 to 8.3) an overflow (18), in particular an overflow opening (19), is formed in the channel (1).

6. The drain-system according to at least one of the claims 1 to 5, **characterized in that** between a bottom edge (15) of the at least one drain barrier (8.1 to 8.3) and a bottom (4) of the channel (1) a at least partially gap-like bottom outlet (16) is formed which is changeable, if necessary, by an high-adjustment of the drain barrier (8.1 to 8.3).

7. The drain-system according to claim 6, **characterized in that** the bottom (4) is inclined formed to a centred and deepened drainage (5), in particular a dry weather discharge.

8. The drain-system according to at least one of the claims 1 to 7, **characterized in that** at least one drain barrier (8.1 to 8.3) is hinge-like connected with the channel (1) by at least one hinge (9).

9. Drain-system according to at least one of the claims 1 to 8, **characterized in that** to the at least one drain barrier (8.1 to 8.3) is allocated to at least one power storing member (11), in particular a pressure spring member, which is hingedly connected with the channel (1) and the drain barrier (8.1 to 8.3).

10. The drain-system according to claim 9, **characterized in that** the spring constant of the power storing element (11) is mechanically changeable and adjustable at will.

11. The drain-system according to claim 9 or 10, **characterized in that** the power storing element (11) joins to a trimmer device (14) for fine adjusting the position of the drain barrier (8.1 to 8.3) in the channel (1).

12. The drain-system according to at least one of the claims 1 to 11, **characterized in that** the at least one drain barrier (8.1 to 8.3) is platelike, if necessary hollow-body-like, shaped.

13. The drain-system according to at least one of the claims 1 to 12, **characterized in that** a third element (20.3) is guided and born with its end side along the channel wall (2) in a guiding rail (22).

14. Drain-system according to claim 13, **characterized in that** the third element (20.3) in the guiding rail (22) is connected with a power storing member (11) which is, if necessary, inserted into the guiding rail (22) such it can change its position.

15. The drain-system according to at least one of the claims 4 to 14, **characterized in that** at pressurisation the at least one drain barrier (8.1 to 8.3) can be moved in the direction of flow (X), or the gab (12), or a gap created by the movement of the drain barrier (8.1 to 8.3) can be changed, particularly increased.

16. Drain-system according to claim 15, **characterized in that** at decreasing a pressurisation by reducing the water flow the drain barrier (8.1 to 8.3) can be moved against the direction of flow (X), whereby the gab (12) can be reduced, particularly closed.

17. The drain-system according to at least one of the claims 5 to 16, **characterized in that** a pivot movement in the direction of flow (X) occurs when the water flow rises up to the upper edge (17) of the drain barrier (8.1 to 8.3) and with a resulting decrease of a water flow level a closing of the flow barrier (8.1 to 8.3) occurs.

## Revendications

1. Système d'écoulement pour un canal (1) avec un conduit d'alimentation de canal (6) et un conduit de sortie de canal (7), où il est prévu au moins un obstacle à l'écoulement (8.1 à 8.3), déplaçable dans le sens du courant (X), destiné à limiter, à commander, à régler ou à influencer un courant d'eau, l'obstacle à l'écoulement (8.1 à 8.3) étant formé, en partant d'un côté de l'une des deux parois de canal (2), de plusieurs éléments (20.1 à 20.3), les différents éléments (20.1 à 20.3) étant reliés entre eux de manière articulée par l'intermédiaire d'articulations de connexion (21),
**caractérisé par le fait que**
un premier élément (20.1) est disposé incliné vers la paroi de canal (2) suivant un angle (α) d'environ 0° à 90° dans le canal (1) et y est monté de manière pivotable, un deuxième élément (20.2) venant s'y raccorder en arc et de manière articulée et un troisième élément (20.3) établissant, à l'état de repos, une connexion quelque peu inclinée avec la paroi de canal (2), pour que la séparation formée entre le deuxième élément (20.2) et la paroi intérieure de canal (10) puisse être agrandie ou réduite.

2. Système d'écoulement selon la revendication 1, **caractérisé par le fait qu'**au moins un obstacle à l'écoulement (8.1 à 8.3) est disposé, en position de repos, environ transversalement au canal (1).

3. Système d'écoulement selon la revendication 1 ou 2, **caractérisé par le fait qu'**il est prévu deux obstacles à l'écoulement (8.1 à 8.3) disposés opposés dans le canal (1), lesquels se situent, disposés transversalement au canal (1), dans un plan commun (E).

4. Système d'écoulement selon au moins l'une des revendications 1 à 3, **caractérisé par le fait qu'**entre un obstacle à l'écoulement (8.3) et une paroi de canal (2) ou entre deux obstacles à l'écoulement (8.1 à 8.3) situés opposés dans le canal (1) est formé un interstice vertical (12).

5. Système d'écoulement selon au moins l'une des revendications 1 à 4, **caractérisé par le fait qu'**au-dessus d'un bord supérieur (17) de l'au moins un obstacle à l'écoulement (8.1 à 8.3) est formé, dans le canal (1), un trop-plein (18), en particulier une ouverture de trop-plein (19).

6. Système d'écoulement selon au moins l'une des revendications 1 à 5, **caractérisé par le fait qu'**entre un bord inférieur (15) de l'au moins un obstacle à l'écoulement (8.1 à 8.3) et une semelle (4) du canal (1) est formée une sortie de fond (16) en forme d'interstice qui est éventuellement variable par un réglage en hauteur de l'obstacle à l'écoulement (8.1 à 8.3).

7. Système d'écoulement selon la revendication 6, **caractérisé par le fait que** la semelle (4) est réalisée inclinée vers un écoulement abaissé (5) prévu au centre, en particulier un écoulement par temps sec.

8. Système d'écoulement selon au moins l'une des revendications 1 à 7, **caractérisé par le fait que** l'au moins un obstacle à l'écoulement (8.1 à 8.3) est connecté de manière articulée, par l'intermédiaire d'une articulation (9), au canal (1).

9. Système d'écoulement selon au moins l'une des revendications 1 à 7, **caractérisé par le fait qu'**à l'au moins un obstacle à l'écoulement (8.1 à 8.3) est associé au moins un élément accumulateur de force (11), en particulier un élément de ressort de compression, qui est connecté de manière articulée au canal (1) et à l'obstacle à l'écoulement (8.1 à 8.3).

10. Système d'écoulement selon la revendication 9, **caractérisé par le fait que** la constante de ressort de l'élément accumulateur de force (11) peut être modifiée mécaniquement et réglée à volonté.

11. Système d'écoulement selon la revendication 9 ou 10, **caractérisé par le fait qu'**à l'élément accumulateur de force (11) est raccordé un dispositif compensateur (14) destiné au réglage fin de la position de l'obstacle à l'écoulement (8.1 à 8.3) dans le canal (1).

12. Système d'écoulement selon au moins l'une des revendications 1 à 11, **caractérisé par le fait que** l'au moins un obstacle à l'écoulement (8.1 à 8.3) est réalisé en forme de plaque, éventuellement en forme de corps creux.

13. Système d'écoulement selon au moins l'une des revendications 1 à 12, **caractérisé par le fait qu'**un troisième élément (20.3) est guidé et monté, du côté de l'extrémité, le long de la paroi de canal (2) dans un rail de guidage (22).

14. Système d'écoulement selon la revendication 13, **caractérisé par le fait que** le troisième élément (20.3) est connecté, dans le rail de guidage (22), à un élément accumulateur de force (11) qui est éventuellement placé dans le rail de guidage (22) en position variable.

15. Système d'écoulement selon au moins l'une des revendications 4 à 14, **caractérisé par le fait qu'**en cas de soumission à de la pression au moyen d'un courant d'eau, l'au moins un obstacle à l'écoulement (8.1 à 8.3) est déplaçable dans la direction du courant (X) et que l'interstice (12) ou un interstice (12) créé par le déplacement des obstacles à l'écoulement (8.1 à 8.3) peut être modifie, en particulier agrandi.

16. Système d'écoulement selon la revendication 15, **caractérisé par le fait qu'**en cas de diminution de la soumission à de la pression par une diminution du courant d'eau, l'obstacle à l'écoulement (8.1 à 8.3) est déplaçable dans le sens opposé à la direction du courant (X) et que, de ce fait, l'interstice (12) peut être réduit, en particulier obturé.

17. Système d'écoulement selon au moins l'une des revendications 5 à 16, **caractérisé par le fait qu'**en cas d'élévation du courant d'eau jusqu'au bord supérieur (17) de l'obstacle à l'écoulement (8.1 à 8.3) a lieu un mouvement de pivotement dans la direction du courant (X) et qu'en cas d'abaissement résultant d'un niveau de courant d'eau a lieu une fermeture de l'obstacle à l'écoulement (8.1 à 8.3).
